# EUROPÄISCHE PATENTSCHRIFT

(11) **EP 2 923 742 B1**
(45) Veröffentlichungstag und Bekanntmachung des Hinweises auf die Patenterteilung: **01.03.2017**
(21) Anmeldenummer: 15159136.9
(22) Anmeldetag: 16.03.2015
(51) Int. Cl.: A63C 9/085

(54) **VORDERBACKEN**
FRONT JAW
BUTÉE AVANT

(30) Priorität: 28.03.2014 AT 502252014
(43) Veröffentlichungstag der Anmeldung: 30.09.2015
(73) Patentinhaber: Tyrolia Technology GmbH, 2320 Schwechat (AT)
(72) Erfinder: Wurm, Christoph, 1220 Wien (AT); Schretter, Herwig, 1070 Wien (AT)
(74) Vertreter: Vinazzer, Edith

(56) Entgegenhaltungen:
- EP-A2- 2 446 940
- DE-A1- 1 428 937
- FR-A1- 2 201 107
- FR-A1- 2 952 308
- US-A- 5 899 484

## Beschreibung

Die Erfindung betrifft einen Vorderbacken einer Skibindung mit einem Gehäuse und mit zwei am Gehäuse angeordneten, um vertikale Hochachsen schwenkbaren Sohlenhaltern, welche als zweiarmige Hebel ausgebildet sind, deren eine Hebelarme den vorderen Endbereich des Sohlenrandes eines Skischuhs halten und deren zweite Hebelarme mit Druckelementen zusammenwirken, die in Skiquerrichtung bewegbar sind und von einer zwischen ihnen befindlichen, sich in Skiquerrichtung erstreckenden Feder beaufschlagt sind.

Ein derartiger Vorderbacken ist aus der EP 1 892 020 A2 bekannt. Die von der Feder beaufschlagten Elemente sind als Kolben ausgeführt, welche in einem zylinderartigen Gehäuse, welches eine zur Querrichtung parallele Zylinderachse aufweist, verschiebbar geführt sind. An der dem jeweiligen Sohlenhalter zugewandten Außenseite des Kolbenbodens jedes Kolbens ist eine mit dem sohlenfernen Arm des jeweiligen Sohlenhalters zusammenwirkende Kulissenbahn angeordnet, die durch eine Erhebung in zwei Abschnitte unterteilt ist, wobei der Sohlenhalter in Auslöseposition an dem einen Abschnitt festgehalten wird. Durch die bei einer Auslösung stattfindende Gleitreibung zwischen den Federendabschnitten und den Innenseiten der Kolben, in welchen die Feder gehalten ist, und zwischen den Außenseiten der Kolben und dem zylinderförmigen Gehäuse wird die Auslösekraft beeinflusst.

Ein Vorderbacken gemäß dem Oberbegriff des Anspruchs 1 ist aus dem Dokument FR 2 952 308 bekannt.

Der Erfindung liegt die Aufgabe zugrunde, einen Vorderbacken der eingangs genannten Art derart zu gestalten, dass eine die Auslösekraft beeinflussende Gleitreibung reduziert ist. Gelöst wird die gestellte Aufgabe erfindungsgemäß dadurch, dass die Feder an einzelnen, in Skiquerrichtung am Gehäuse oder an einem gehäusefesten Teil ausgebildeten Führungsrippen geführt ist und dass die Druckelemente von Biegeblechstreifen getragen oder gebildet sind, welche am Gehäuse beweglich gelagert sind und bei einer Auslösung verformbar bzw. verbiegbar sind.

Die Druckelemente kommen somit nicht in Kontakt mit dem Gehäuse, da sie von Biegeblechstreifen getragen oder gebildet werden, die am Gehäuse beweglich gelagert sind. Die Feder selbst ist am bzw. im Gehäuse geführt, wobei zu ihrer Führung lediglich Führungsrippen vorgesehen sind, die die Feder nur im erforderlichen Ausmaß in Querrichtung positionieren. Die gesamte erfindungsgemäße Konstruktion ist daher sehr reibungsarm ausgelegt, wodurch eine definierte und gleichbleibende Auslösekraft bei einer Auslösung der Sohlenhalter gewährleistet ist.

Bei einer bevorzugten Ausführungsform der Erfindung sind die Biegeblechstreifen zumindest abschnittsweise gebogen ausgeführt. Bevorzugt sind die Biegeblechstreifen, in der geschlossenen Lage des Vorderbackens und bezüglich der Skilängsachse betrachtet, konkav gebogen. Die Form der Biegeblechstreifen kann daher vorteilhafterweise an den gewünschten Federweg beim Komprimieren der Feder abgestimmt werden.

Bei einer weiteren bevorzugten Ausführungsform der Erfindung sind die Druckelemente insbesondere aus Kunststoff bestehende Teile, die mit dem Biegeblechstreifen fest verbunden sind. Gesonderte Druckelemente können auf einfach Weise mit einer Steuerkurve zur Beeinflussung des Auslöseverhaltens des Vorderbackens ausgeführt werden. Dabei kann die an der Außenseite der Druckelemente gebildete Gleitfläche für die zweiten Hebelarme der Sohlenhalter auch als eine ebene Fläche ausgeführt sein.

Zur beweglichen Lagerung der Biegeblechstreifen können diese gemäß der Erfindung mit ihrem einen Ende im Gehäuse verankert, beispielsweise eingehängt, sein und mit ihrem zweiten Ende im Gehäuse in Querrichtung beweglich gelagert sein. Durch diese Art der beweglichen Lagerung wird die Reibung zwischen den Biegeblechstreifen und dem Gehäuse gering gehalten.

Die Auslösefeder soll auf zweckmäßige Weise in ihrer Vorspannung veränderbar sein. Die Feder beaufschlagt daher das eine Druckelement oder den einen Biegeblechstreifen unmittelbar und das zweite Druckelement oder den zweiten Biegeblechstreifen über ein verstellbares Federwiderlager.

Um die Auslösefeder in einer definierten Position am Druckelement bzw. am Biegeblechstreifen abzustützen, ist es günstig, wenn an der Innenseite des von der Feder unmittelbar beaufschlagten Druckelementes oder Biegeblechstreifens ein Positionierelement für den Endabschnitt der Feder angeordnet ist, wobei das Positionierelement auf einfache Weise entweder als zylindrischer Teil ausgebildet sein kann, welcher an der Innenseite des Druckelementes vorgesehen ist, oder von ringartig angeordneten Blechflügeln des Biegeblechstreifens gebildet ist.

Das verstellbare Federwiderlager kann auf einfache Weise an einer von der Feder an das Druckelement oder den Biegeblechstreifen gedrückten Stellschraube angeordnet sein, an dieser Stellschraube in Querrichtung des Vorderbackens verstellbar und gegenüber dem Gehäuse axial unverdrehbar gehalten sein.

Weitere Merkmale, Vorteile und Einzelheiten der Erfindung werden nun anhand der Zeichnung, die Ausführungsbeispiele darstellt, näher beschrieben. Dabei zeigen
Fig. 1 eine Schrägansicht eines erfindungsgemäßen Vorderbackens einer Sicherheitsskibindung,
Fig. 2 einen Horizontalschnitt eines erfindungsgemäßen Vorderbackens einer Sicherheitsskibindung aus Fig. 1,
Fig. 3 ein Detail der Fig. 2,
Fig. 4 eine Ansicht auf Bestandteile des Backens bei entferntem Gehäuseoberteil,
Fig. 4a einen Horizontalschnitt durch den Backen in einer zu Fig. 4 analogen Stellung des Backens,
Fig. 5 eine Ansicht analog zu Fig. 4 während einer Seitwärtsauslösung,
Fig. 5a einen Horizontalschnitt analog zu Fig. 4a während einer Seitwärtsauslösung,
Fig. 6 ein Detail der Fig. 4 ohne Feder und
Fig. 7 ein Detail eines Vorderbackens mit einer Ausführungsvariante eines Druckelementes.

In einigen Figuren ist die bei an einem nicht dargestellten Ski montierter Skibindung gegebene Skilängsachse durch eine gestrichelte Linie, die mit S_{L} bezeichnet ist, gekennzeichnet, die Richtung quer zur Skilängsachse S_{L}, die Querrichtung Q, ist durch einen Doppelpfeil gekennzeichnet.

Die Figuren zeigen, teilweise in Detailansichten, einen Vorderbacken 1 einer Skibindung, welcher zur Aufnahme des zehenseitigen Endes der Sohle eines nicht gezeigten Skischuhs vorgesehen ist. Zum Halten des rückwärtigen Endes der Skischuhsohle weist die Skibindung einen nicht dargestellten Fersenbacken auf. Bei einer Ausführung der Skibindung als reine Abfahrtsbindung werden sowohl der Vorderbacken 1 als auch der Fersenbacken auf herkömmliche Weise am nicht gezeigten Ski angeordnet bzw. befestigt. Bei einer Ausführung der Skibindung als Tourenbindung wird zumindest der Vorderbacken 1 auf einer nicht gezeigten, im Bereich des Vorderbackens 1 um eine Querachse drehbar gelagerten Tourenplatte angeordnet, welche im rückwärtigen Bereich auf lösbare Weise mit dem Ski verriegelbar ist.

Der Vorderbacken 1 weist ein Gehäuse 2 mit einem Gehäuseoberteil 2a und einem Gehäuseunterteil 2b auf, welcher mit einer Grundplatte 3 versehen ist, mittels welcher der Vorderbacken 1 am Ski oder auf der Tourenplatte auf nicht gezeigte und an sich bekannte Weise angeordnet werden kann. Die Grundplatte 3 kann auch ein eigener Bauteil sein, welcher mit dem Gehäuse 2 fest verbunden, beispielsweise verschraubt ist. Gehäuseoberteil 2a und Gehäuseunterteil 2b sind miteinander fest verbunden, beispielsweise verschraubt, und bilden in ihrem Inneren gemeinsam eine Aufnahme für die weiter unten beschriebenen Bestandteile eines Auslösemechanismus.

Am Gehäuse 2 sind symmetrisch zur Skilängsachse S_{L} zwei in vertikaler Richtung verlaufende Bolzen 4 angeordnet, welche vertikal verlaufende Achsen zur schwenkbaren Lagerung von zweiarmigen Sohlenhaltern 5, 6 bilden und die Sohlenhalter 5, 6 durchsetzen. Jeder Sohlenhalter 5, 6 weist einen Arm 5a, 6a auf, welcher derart ausgebildet ist, dass er den vorderen Abschnitt der Sohle eines in den Vorderbacken 1 eingesetzten Skischuhs von oben und randseitig übergreift und seitlich an der Sohle anliegt. Der zweite Arm 5b, 6b beaufschlagt jeweils ein parallel zur Skilängsachse S_{L} ausgerichtetes Druckelement 7, 8 (Fig. 2 bis 6) bzw. 20 (Fig. 7), welches bei den dargestellten Ausführungsformen an seiner Außenseite eine ebene Gleitfläche für die Arme 5b, 6b zur Verfügung stellt. Die Druckelemente 7, 8 stehen Backen-innenseitig in noch zu beschreibender Weise unter der Wirkung einer Schraubendruckfeder 9, die in Querrichtung Q, demnach quer zur Skilängsachse S_{L} zwischen den beiden Druckelementen 7, 8 verläuft. Jedes Druckelement 7, 8 sitzt auf einem Biegeblechstreifen 10, 11, welcher sich in Längsrichtung S_{L} erstreckt und gebogene Endabschnitte 10a, 10b, 11a, 11b aufweist, derart, dass jeder Biegeblechstreifen 10, 11 in der Abfahrtsstellung bzw. der geschlossenen Lage (Fig. 2) des Vorderbackens 1, bezüglich der Skilängsachse S_{L} betrachtet, insgesamt leicht konkav gekrümmt ist. Die Biegeblechstreifen 10, 11 tragen die Druckelemente 7, 8 und können von den Sohlenhaltern 5, 6 durch Ausüben von Druck auf die Druckelemente 7, 8 und unter gleichzeitiger Bewegung der Druckelemente 7, 8 in Querrichtung Q soweit verbogen werden, dass sie in der Auslösestellung (Fig. 5, Fig. 5a) bezüglich der Skilängsachse S_{L} konvex gebogen sind.

Das Druckelement 7 weist einen insbesondere scheibenförmig ausgebildeten Außenteil 7a und einen insbesondere zylindrisch gestalteten Ansatz 7b auf, welcher eine Öffnung im Biegeblechstreifen 10 durchsetzt und außenseitig mit einem Sicherungsring 7c fest verbunden ist. Sicherungsring 7c und Ansatz 7b bilden ein Positionierelement für den Endabschnitt der Feder 9.

Das Druckelement 8 weist einen insbesondere scheibenförmig ausgeführten Außenteil 8a und einen ebenfalls etwa scheibenförmig gestalteten Innenteil 8b auf, wobei zwischen Außen- und Innenteil 8a, 8b der Biegeblechstreifen 11 gehalten ist. Der Außen- und der Innenteil 8a, 8b sind miteinander fest verbunden, beispielsweise über Schnappverbindungen.

Der eine Endabschnitt 10a, 11a jedes Biegeblechstreifens 10, 11 ist am Gehäuse 2 gehalten, bei der gezeigten Ausführungsform an seinem Ende zusätzlich umgebogen und greift hinter einen Vorsprung 12 des Gehäuseunterteils 2b. Der zweite Endeabschnitt 10b, 11b jedes Biegeblechstreifens 10, 11 ist gegenüber dem Gehäuse 2 beweglich angeordnet, wobei im Gehäuse 2, bei der gezeigten Ausführung zwischen dem Gehäuseoberteil 2a und dem Gehäuseunterteil 2b, ein Freiraum vorhanden ist, sodass sich der Endabschnitt 10b, 11b in der Abfahrtsstellung (Fig. 4a) an einer Stützfläche des Gehäuseoberteils 2a und in der Auslösestellung (Fig. 5a) an einer dieser gegenüberliegenden Stützfläche des Gehäuseunterteils 2b abstützt. Der Freiraum zwischen den Stützflächen ermöglicht die oben erwähnte Verformung der Biegeblechstreifen 10, 11 bei einer Auslösung.

Die Schraubendruckfeder 9 ist beim Druckelement 7 mit ihrem einen Ende am Biegeblechstreifen 10 abgestützt. Zwischen den beiden Druckelementen 7, 8 ist die Schraubendruckfeder 9 am Gehäuse 2, insbesondere an mehreren in Querrichtung verlaufenden, am Gehäuseoberteil 2a und am Gehäuseunterteil 2b ausgebildeten Führungsrippen 13, geführt.

Das zweite Ende der Schraubendruckfeder 9 ist an einem Federwiderlager 14 abgestützt, welches über eine Stellschraube 15 am zweiten Druckelement 8 abgestützt ist und gegenüber diesem in Querrichtung Q verstellbar ist, um die Vorspannung der Schraubendruckfeder 9 zur Einstellung der Auslösekräfte der Sohlenhalter 5, 6 zu verändern. Das Federwiderlager 14 ist ein im Wesentlichen ringförmiger Bauteil, welcher eine zentrale Öffnung 14a mit einem Innengewinde aufweist, mittels welchem das Federwiderlager 14 auf einem Gewindeabschnitt der Stellschraube 15 sitzt, welche gegenüber dem Druckelement 8 drehbar ist. Der Schraubkopf 15a der Stellschraube 15 ist von der Außenseite des Druckelementes 8 zugänglich und mittels eines herkömmlichen Werkzeuges betätigbar. Das Federwiderlager 14 ist an seinem Außenumfang mit einem Führungsansatz 14b (Fig. 6) versehen, welcher in eine am Gehäuse 2 ausgebildete Führungsnut 16 eingreift, sodass das Federwiderlager 14 unverdrehbar gehalten, jedoch in Querrichtung Q beweglich ist. Somit bewirkt ein Drehen der Stellschraube 15 eine entsprechende Längsbewegung des Federwiderlagers 14 an der Stellschraube 15 und damit eine Verstellung des gegenseitigen Abstandes zwischen dem Federwiderlager 14 und dem Druckelement 7. Das Federwiderlager 14 weist ferner am oberen Bereich seines Außenumfanges ein Anzeigeelement 17 auf, welches gemeinsam mit einer Skala 18 im Bereich eines Fensters 19 des Gehäuses 2 (Fig. 1) ein Ablesen der eingestellten Federvorspannung gestattet.

Bei einer Auslösung des Vorderbackens und einer damit einhergehenden Freigabe eines eingesetzten Skischuhs wird der vom Skischuh seitlich beaufschlagte Sohlenhalter - in Fig. 5 und 5a ist es der Sohlenhalter 5 - um seinen Bolzen 4 nach außen verschwenkt. Dabei drückt der Hebelarm 5b auf das Druckelement 7 und gleitet entlang der Außenseite des Druckelementes 7. Der Biegeblechstreifen 10 wird gleichzeitig in Querrichtung Q unter entsprechender Verformung und gemeinsam mit dem Druckelement 7 bewegt und komprimiert dabei die Schraubendruckfeder 9. Nach der Freigabe des Skischuhs wird der Sohlenhalter 5 unter der Wirkung der Schraubendruckfeder 9 wieder in seine Ausgangslage gebracht. Eine Freigabe des Skischuhs durch ein Verschwenken des anderen Sohlenhalters 6 erfolgt auf analoge Weise.

Zur Herstellung der Verbindung zwischen den Druckelementen 7, 8 und den Biegeblechstreifen 10, 11 können letztere auch mit Kunststoff umspritzt werden.
Das in Fig. 7 gezeigte Ausführungsbeispiel unterscheidet sich von jener gemäß den Figuren 2 bis 6 durch die Ausführung der Druckelemente, von welchen nur jenes dargestellt ist, das kein verstellbares Federwiderlager trägt. Das Druckelement ist ein Biegeblechstreifen 20, dessen Funktion und Anordnung am Gehäuse 2 jener der Biegeblechstreifen 10, 11 entspricht und welcher an seiner Innenseite unmittelbar von der in Fig. 7 nicht gezeigten Feder 9 beaufschlagt ist. Die Biegeblechstreifen 20 weisen ebene, mittige Abschnitte 20b auf, an welchen die Arme 5b, 6b der Sohlenhalter 5, 6 außenseitig abgestützt sind und entlang welcher die Arme 5b, 6b während eines Auslösevorganges gleiten. Als Positionierelement für die Feder 9 weist der in Fig. 7 gezeigte Biegeblechstreifen 20 mittig eine Anzahl von im rechten Winkel abstehenden kurzen Blechflügeln 20a auf, die aus dem Material des Biegeblechstreifens 20 durch das Ausbilden eines mittigen Loches gebildet werden können. Am zweiten, nicht gezeigten Biegeblechstreifen 20 kann das verstellbare Federwiderlager analog zur ersten Ausführungsform angeordnet sein.

Die Biegeblechstreifen können auch derart ausgeführt sein, dass sie gerade sind oder konkav gebogen sind und bei einer Auslösung von dieser Form in eine konvexe oder mehr konkav gebogene Form gelangen. Wesentlich ist, dass sie gegen die Kraft der Feder 9 verbiegbar bzw. verformbar sind. Anstelle von ebenen Gleitflächen für die Arme 5b, 6b der Sohlenhalter 5, 6 können die Druckelemente 7, 8, 20 auch speziell geformte Steuerflächen aufweisen, um die Auslösecharakteristik zu beeinflussen.

### Bezugsziffernliste

- 1 ............................: Vorderbacken
- 2 ............................: Gehäuse
- 2a ..........................: Gehäuseoberteil
- 2b ..........................: Gehäuseunterteil
- 3 ............................: Grundplatte
- 4 ............................: Bolzen
- 5 ............................: Sohlenhalter
- 5a, 5b ....................: Hebelarm
- 6 ............................: Sohlenhalter
- 6a, 6b ....................: Hebelarm
- 7 ............................: Druckelement
- 7a ..........................: Außenteil
- 7b ..........................: Ansatz
- 7c ..........................: Sicherungsring
- 8 ............................: Druckelement
- 8a ..........................: Außenteil
- 8b ..........................: Innenteil
- 9 ............................: Schraubendruckfeder
- 10 ..........................: Biegeblechstreifen
- 10a, 10b ................: Endabschnitt
- 11 ..........................: Biegeblechstreifen
- 11a, 11b ................: Endabschnitt
- 12 ..........................: Ansatz
- 13 ..........................: Führungsrippe
- 14 ..........................: Federwiderlager
- 14a ........................: Bohrung
- 14b ........................: Führungsansatz
- 15 ..........................: Stellschraube
- 15a ........................: Schaubkopf
- 16 ..........................: Führungsnut
- 17 ..........................: Anzeigeelement
- 18 ..........................: Skala
- 19 ..........................: Fenster
- 20 ..........................: Biegeblechstreifen
- 20a ........................: Blechflügel
- 20b ........................: mittiger Abschnitt
- Q ...........................: Skiquerrichtung
- S_{L} ..........................: Skilängsachse

## Patentansprüche

1. Vorderbacken (1) einer Skibindung mit einem Gehäuse (2) und mit zwei am Gehäuse (2) angeordneten, um vertikale Hochachsen schwenkbaren Sohlenhaltern (5, 6), welche als zweiarmige Hebel ausgebildet sind, deren eine Hebelarme (5a, 6a) den vorderen Endbereich des Sohlenrandes eines Skischuhs halten und deren zweite Hebelarme (5b, 6b) mit Druckelementen (7, 8, 20) zusammenwirken, die in Skiquerrichtung (Q) bewegbar sind und von einer zwischen ihnen befindlichen, sich in Skiquerrichtung (Q) erstreckenden Feder (9) beaufschlagt sind,
**dadurch gekennzeichnet,**
**dass** die Feder (9) an einzelnen, in Skiquerrichtung (Q) am Gehäuse (2) oder an einem gehäusefesten Teil ausgebildeten Führungsrippen (13) geführt ist und dass die Druckelemente (7, 8, 20) von Biegeblechstreifen (10, 11) getragen oder gebildet sind, welche am Gehäuse (2) beweglich gelagert sind und bei einer Auslösung verformbar bzw. verbiegbar sind.

2. Vorderbacken (1) nach Anspruch 1, **dadurch gekennzeichnet, dass** die Biegeblechstreifen (10, 11) zumindest abschnittsweise gebogen ausgeführt sind.

3. Vorderbacken (1) nach Anspruch 1 oder 2, **dadurch gekennzeichnet, dass** die Biegeblechstreifen (10, 11), in der geschlossenen Lage des Vorderbackens (1) und bezüglich der Skilängsachse (S_{L}) betrachtet, konkav gebogen sind.

4. Vorderbacken (1) nach einem der Ansprüche 1 bis 3, **dadurch gekennzeichnet, dass** die Druckelemente (7, 8) mit den Biegeblechstreifen (10, 11) fest verbunden sind

5. Vorderbacken (1) nach einem der Ansprüche 1 bis 4, **dadurch gekennzeichnet, dass** die Druckelemente (7, 8, 20) an ihrer Außenseite eine Gleitfläche für die zweiten Hebelarme (5b, 6b) der Sohlenhalter (5, 6) aufweisen, welche eine ebene Fläche oder eine geformte Steuerfläche ist.

6. Vorderbacken (1) nach einem der Ansprüche 1 bis 5, **dadurch gekennzeichnet, dass** die Druckelemente (7, 8) scheibenartig ausgeführte Außenteile (7a, 8a) aufweisen, an deren Außenseiten die Gleitflächen ausgebildet sind.

7. Vorderbacken (1) nach einem der Ansprüche 1 bis 5, **dadurch gekennzeichnet, dass** jeder Biegeblechstreifen (10, 11, 20) mit seinem einen Ende im Gehäuse (2) verankert, beispielsweise eingehängt, ist und mit seinem zweiten Ende im Gehäuse (2), in Skiquerrichtung (Q) beweglich, gelagert ist.

8. Vorderbacken (1) nach einem der Ansprüche 1 bis 7, **dadurch gekennzeichnet, dass** die Feder (9) das eine Druckelement (7) oder den Biegeblechstreifen (10, 20) unmittelbar und das zweite Druckelement (8) oder den Biegeblechstreifen (20) über ein verstellbares Federwiderlager (14) beaufschlagt.

9. Vorderbacken (1) nach einem der Ansprüche 1 bis 8, **dadurch gekennzeichnet, dass** das von der Feder (9) unmittelbar beaufschlagte Druckelement (7) oder der von der Feder (9) unmittelbar beaufschlagte Biegeblechstreifen (10, 20) an seiner Innenseite ein Positionierelement (7c, 20a) für den Endabschnitt der Feder (9) aufweist.

10. Vorderbacken (1) nach Anspruch 9, **dadurch gekennzeichnet, dass** das Positionierelement ein zylindrischer Teil (7b, 7c) an der Innenseite des Druckelementes (7) ist.

11. Vorderbacken (1) nach Anspruch 9, **dadurch gekennzeichnet, dass** das Positionierelement von ringartig angeordneten Blechflügeln (20a) des Biegeblechstreifens (20) gebildet ist.

12. Vorderbacken (1) nach einem der Ansprüche 1 bis 11, **dadurch gekennzeichnet, dass** das verstellbare Federwiderlager (14) auf einer von der Feder (9) an das Druckelement (8) bzw. den Biegeblechstreifen (20) gedrückten Stellschraube (15) in Skiquerrichtung (Q) verstellbar und gegenüber dem Gehäuse (2) axial unverdrehbar gelagert ist.

## Claims

1. Toe piece (1) of a ski binding with a housing (2) and with two sole holders (5, 6) arranged on the housing (2), capable of pivoting about vertical axes, which are designed as double-armed levers, the first lever arms (5a, 6a) of which hold the front end area of the sole edge of a ski boot and the second lever arms (5b, 6b) of which interact with pressure elements (7, 8, 20), which can move in the ski transverse direction (Q) and are impinged by a spring (9) located in-between, extending in the ski transverse direction (Q), **characterized in that** the spring (9) is guided on individual guide ribs (13), formed in the ski transverse direction (Q) on the housing (2) or on a part fixed to the housing and **in that** the pressure elements (7, 8, 20) are supported or formed by bending metal strips (10, 11), which are flexibly mounted on the housing (2) and can deform or bend during a release action.

2. Toe piece (1) according to claim 1, **characterized in that** the bending metal strips (10, 11) are curved at least in places.

3. Toe piece (1) according to claim 1 or 2, **characterized in that** the bending metal strips (10, 11), in the closed position of the toe piece (1) and, seen along the ski longitudinal axis (S_{L}), are concavely curved.

4. Toe piece (1) according to any one of claims 1 to 3, **characterized in that** the pressure elements (7, 8) are firmly connected to the bending metal strips (10, 11).

5. Toe piece (1) according to any one of claims 1 to 4, **characterized in that** the pressure elements (7, 8, 20) on their exterior have for the second lever arms (5b, 6b) of the sole holders (5, 6) a sliding surface, which is an even surface or a profiled control surface.

6. Toe piece (1) according to any one of claims 1 to 5, **characterized in that** the pressure elements (7, 8) have disc-like outer parts (7a, 8a), on the exteriors of which the sliding surfaces are formed.

7. Toe piece (1) according to any one of claims 1 to 5, **characterized in that** each bending metal strip (10, 11, 20) is anchored, for example suspended, with its first end in the housing (2) and is flexibly mounted in the ski transverse direction (Q) with its second end in the housing (2).

8. Toe piece (1) according to any one of claims 1 to 7, **characterized in that** the spring (9) impinges the first pressure element (7) or the bending metal strip (10, 20) directly and the second pressure element (8) or the bending metal strip (20) via an adjustable spring counter bearing (14).

9. Toe piece (1) according to any one of claims 1 to 8, **characterized in that** the pressure element (7) directly impinged by the spring (9) or the bending metal strip (10, 20) directly impinged by the spring (9) on its inside has a positioning element (7c, 20a) for the rear section of the spring (9).

10. Toe piece (1) according to claim 9, **characterized in that** the positioning element is a cylindrical section (7b, 7c) on the inside of the pressure element (7).

11. Toe piece (1) according to claim 9, **characterized in that** the positioning element is formed by annularly arranged metal wings (20a) of the bending metal strip (20).

12. Toe piece (1) according to any one of claims 1 to 11, **characterized in that** the adjustable spring counter bearing (14) can be adjusted against the pressure element (8) or the bending metal strip (20) in the ski transverse direction (Q) with a set screw (15) pressed by the spring (9) and is mounted in relation to the housing (2) so that it cannot turn axially.

## Revendications

1. Mâchoire avant (1) d'une fixation de ski avec un logement (2) et deux porte-semelles (5, 6) pivotables autour d'axes de hauteur verticaux, disposés sur le logement (2), qui sont conçus comme des leviers à deux bras, dont les premiers bras de levier (5a, 6a) maintiennent la zone d'extrémité avant du bord de semelle d'une chaussure de ski et dont les seconds bras de levier (5b, 6b) coopèrent avec des éléments de pression (7, 8, 20) qui sont mobiles dans la direction transversale du ski (Q) et sollicités par un ressort (9) situé entre ces derniers et s'étendant dans la direction transversale du ski (Q),
**caractérisée en ce**
**que** le ressort (9) est guidé sur diverses nervures de guidage (13) prévues dans la direction transversale du ski (Q) sur le logement (2) ou bien sur une partie fixée sur le logement et que les éléments de pression (7, 8, 20) sont portés ou constitués par des bandes de tôle de pliage (10, 11) qui sont montées mobiles sur le logement (2) et peuvent être déformées ou repliées en cas de déclenchement.

2. Mâchoire avant (1) selon la revendication 1, **caractérisée en ce que** les bandes de tôle de pliage (10, 11) sont repliées au moins dans certaines sections.

3. Mâchoire avant (1) selon la revendication 1 ou la revendication 2, **caractérisée en ce que** les bandes de tôle de pliage (10, 11) sont repliées de manière concave, lorsque la mâchoire avant (1) est en position fermée et par rapport à l'axe longitudinal du ski (S_{L}).

4. Mâchoire avant (1) selon l'une des revendications 1 à 3, **caractérisée en ce que** les éléments de pression (7, 8) sont fixés à demeure avec les bandes de tôle de pliage (10, 11).

5. Mâchoire avant (1) selon l'une des revendications 1 à 4, **caractérisée en ce que** les éléments de pression (7, 8, 20) présentent sur leur côté externe une surface de glissement pour les seconds bras de levier (5b, 6b) des porte-semelles (5, 6), qui constitue une surface plane ou une surface de guidage conformée.

6. Mâchoire avant (1) selon l'une des revendications 1 à 5, **caractérisée en ce que** les éléments de pression (7, 8) présentent des pièces externes en forme de disques (7a, 8a) sur les faces externes desquelles les surfaces de glissement sont conçues.

7. Mâchoire avant (1) selon l'une des revendications 1 à 5, **caractérisée en ce que** chaque bande de tôle de pliage (10, 11, 20) est ancrée, par exemple suspendue, par l'une de ses extrémités dans le logement (2) et est montée mobile dans la direction transversale du ski (Q) dans le logement (2) par sa seconde extrémité.

8. Mâchoire avant (1) selon l'une des revendications 1 à 7, **caractérisée en ce que** le ressort (9) sollicite directement l'un des éléments de pression (7) ou bien la bande de tôle de pliage (10, 20) et sollicite le second élément de pression (8) ou la bande de tôle de pliage (20) par le biais d'un contre-palier à ressort réglable (14).

9. Mâchoire avant (1) selon l'une des revendications 1 à 8, **caractérisée en ce que** l'élément de pression (7) sollicité directement par le ressort (9) ou bien la bande de tôle de pliage (10, 20) sollicitée directement par le ressort (9) présente en sa face interne un élément de positionnement (7c, 20a) pour la section d'extrémité du ressort (9).

10. Mâchoire avant (1) selon la revendication 9, **caractérisée en ce que** l'élément de positionnement est une pièce cylindrique (7b, 7c) sur la face interne de l'élément de pression (7).

11. Mâchoire avant (1) selon la revendication 9, **caractérisée en ce que** l'élément de positionnement est constitué d'ailes de tôle (20a) de la bande de tôle de pliage (20), ailes disposées en anneau.

12. Mâchoire avant (1) selon l'une des revendications 1 à 11, **caractérisée en ce que** le contre-palier à ressort (14) est monté réglable dans la direction transversale du ski (Q) sur une vis de réglage (15) comprimée par le ressort (9) contre l'élément de pression (8) ou la bande de tôle de pliage (20) ou bien bloqué en rotation axialement par rapport au logement (2).
